# EUROPÄISCHE PATENTSCHRIFT

(11) **EP 0 158 842 B1**
(45) Veröffentlichungstag und Bekanntmachung des Hinweises auf die Patenterteilung: **15.03.1989**
(21) Anmeldenummer: 85103055.1
(22) Anmeldetag: 16.03.1985
(51) Int. Cl.: F23N 1/02, F23N 5/00

(54) **Regeleinrichtung für das Brennstoff-Luftverhältnis einer brennstoffbeheizten Wärmequelle**
Fuel/air ratio regulation device for a fuel-fired heat source
Dispositif de régulation du rapport carburant/air d'une source de chaleur chauffée au carburant

(30) Priorität: 30.03.1984 DE 8409840 U
(43) Veröffentlichungstag der Anmeldung: 23.10.1985
(73) Patentinhaber: Joh. Vaillant GmbH u. Co., 42810 Remscheid (DE); COFRABEL N.V., B-1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Friedrichs, Detlef, D-5632 Wermelskirchen (DE)
(74) Vertreter: Heim, Johann-Ludwig

(56) Entgegenhaltungen:
- EP-A- 0 103 303
- GB-A- 457 111
- US-A- 1 770 059
- US-A- 2 545 732
- US-A- 2 723 559
- US-A- 2 859 617

## Beschreibung

Die vorliegende Erfindung bezieht sich auf eine Regeleinrichtung für das Brennstoff-Luftverhältnis einer brennstoffbeheizten Wärmequelle gemäß dem Oberbegriff des unabhängigen Anspruchs.

Eine solche Regeleinrichtung ist bekannt aus der EP-A 103 303. Bei dieser bekannten Lösung ist es nachteilig, daß auf das optimale Brennstoff-Luftverhältnis einwirkende Störgrößen wie Temperaturänderung der zuströmenden Frischluft wie auch Temperaturänderungen des Abgases aufgrund von Belastungsänderungen nicht erfaßt werden können.

Aus der GB-A-457 111 ist eine Einrichtung bei Wärmequellen zu Anzeigen von Wärmeverlusten oder der thermischen Leistung bekanntgeworden. Diese Einrichtung enthält eine Wheatstone-Brücke mit zwei Widerstandsästen, bei der in einem Ast ein Widerstand dem Abgasweg und ein weiterer Widerstand dem Zuluftweg zugeordnet ist.

Aus der US-A-2 723 559 ist gleichfalls eine dem Oberbegriff des unabhängigen Anspruchs entsprechende Regeleinrichtung bekanntgeworden, bei der zwei eigentliche Meßfühler dem Zuluftbeziehungsweise dem Abgasweg der Wärmequelle zugeordnet sind. Beide sind in einer Widerstandsbrücke gekoppelt. Hierbei geht es darum, den Wirkungsgrad einer Wärmequelle durch genaue Steuerung der aus dem Brennstoff erzeugten Wärme sicherzustellen.

Gegenüber diesem Stand der Technik ist es Aufgabe der vorliegenden Erfindung, eine auch für kleine Leistungen benutzbare Regeleinrichtung zu schaffen, die auch auf Störgrößen für das stöchiometrische Verbrennungsverhältnis anspricht und hierbei unempfindlich und preiswürdig ist.

Die Lösung dieser Aufgabe besteht in den kennzeichnenden Merkmalen des Hauptanspruchs.

Weitere Ausgestaltungen und besonders vorteilhafte Weiterbildungen der Erfindung sind Gegenstand der Unteransprüche beziehungsweise gehen aus der nachfolgenden Beschreibung hervor, die ein Ausführungsbeispiel der Erfindung anhand der Figuren eins und zwei der Zeichnung .näher erläutert.
Es zeigen

Figur eins eine Prinzipdarstellung einer brennstoffbeheizten Wärmequelle und
Figur zwei eine elektrische Schaltung.

In beiden Figuren bedeuten gleiche Bezugszeichen jeweils die gleichen Einzelheiten.

In der Figur eins ist eine brennstoffbeheizte Wärmequelle abgebildet. Bei dieser kann es sich um einen Kessel, einen Wasserspeicher, einen Durchlauferhitzer für Brauchwasserbereitung oder einen Umlaufwasserheizer zur Speisung einer Zentralheizungsanlage handeln. Dargestellt ist ein Umlaufwasserheizer 1, der ein Gehäuse 2 aufweist, das eine Brennkammer 3 umschließt. Die Brennkammer enthält einen Heizschacht 4, der einen Wärmetauscher 5 aufweist, von dem eine mit einem Vorlauftemperaturfühler 6 versehene Vorlaufleitung 7 abgeht, die über eine Serien- oder Parallelschaltung einer Vielzahl von Radiatoren mit einer Rücklaufleitung 8 verbunden ist, in die eine Umwälzpumpe 9 eingeschaltet ist, wobei die Rücklaufleitung 8 wieder mit dem Wärmetauscher 5 verbunden ist. Der Vorlauftemperaturfühler 6 ist über eine Meßleitung 10 mit einem Regler 11 verbunden. Die brennstoffbeheizte Wärmequelle 1 ist über eine Rohranordnung 12 mit der Atmosphäre verbunden, wobei die Rohranordnung aus einem innenliegenden Abgasrohr 13 und einem außenliegenden über einen Zuluftringkanal 14 im Abstand zum Innenrohr 13 stehenden Außenrohr 15 gebildet wird. Das Innenrohr 13 ist im Inneren der Brennkammer 3 mit einem Austrittsstutzen 16 eines von einem Elektromotor 17 angetriebenen Gebläses 18 verbunden. Der Motor ist über eine Stelleitung 19 mit dem Regler 11 verbunden. Der Ansaugstutzen des Gebläses 18 ragt in den Innenraum 20 innerhalb des Heizschachtes 4 stromab des Wärmetauschers.

Dem im Ringkanal 14 strömenden Zuluftstrom ist ein Platinmeßwiderstand 21 ausgesetzt, der über ein Leitungspaar 22 mit dem Regler 11 verbunden ist. Im Ringkanal ist stromab des Meßfühlers 21 eine Drosselblende 23 vorgesehen, stromauf der Meßblende 23 mündet eine pneumatische Meßleitung 24, die auf ihrem anderen Ende mit einem Membranstellmotor 25 verbunden ist, der über eine Stellstange 26 mit einem Gasventil 27 verbunden ist, das einen Brenner 28 über eine Gasleitung 29 speist.

Dem Abgaskanal im Inneren des Innenrohres 13 ist ein weiterer als Platinwiderstand ausgebildeter Meßfühler 30 zugeordnet, der über Leitungen 31 mit dem Regler 11 verbunden ist. Die beiden Platindrahtmeßfühler 21 und 30 bilden die eigentlichen Meßglieder des Reglers 11.

Es sind zwei weitere Kompensationstemperaturfühler 32 und 33 vorgesehen, die über Leitungen 34 und 35 gleichermaßen mit dem Resier 11 verbunden sind.

Aus der Figur zwei geht die Verschaltung der Meßfühler und der Kompensationsfühler hervor.

Es ist eine Wheatstonesche Brücke 40 vorgesehen, die zwei Äste 41 und 42 aufweist, die ihrerseits je zwei Zweige aufweisen. Der Ast 41 wird aus der Serienschaltung der beiden Meßfühler-Platinwiderstände 21 und 30 gebildet, wobei die Leitungen 22 und 31 miteinander verbunden sind und diese Verbindungsstelle den einen Punkt der Brückendiagonale bildet, die über eine Leitung 43 mit dem Regler 11 verbunden ist. Der zweite Ast 42 besteht aus den Kompensationsfühlern 32 und 33, die in Serie durch Verbindung der Leitungen 34 und 35 geschaltet sind. Der Verbindungspunkt der beiden Leitungen 34 und 35 bildet den anderen Punkt der Brückendiagonale und ist über eine Leitung 44 mit dem Regler 11 verbunden. Die Verbindungen der Leitungen 22 und 35 beziehungsweise 31 und 34 bilden die Einspeisungspunkte für eine Gleichspannungsspeisequelle 45, die über Leitungen 46 und 47 mit den entsprechenden Einspritzpunkten der Brücke verbunden sind.

Wie die Figur zwei zeigt, kann es zweckmäßig sein, in dem Ast der Brücke 40, der den Kompensationstemperaturfühler 32 aufweist, einen weiteren einstellbaren Widerstand 48 anzuordnen, auf dessen Funktion später noch eingegangen wird. Die Funktion der Regeleinrichtung stellt sich wie folgt dar, wobei zunächst davon ausgegangen wird, daß die Wärmequelle nur im Vollastbetrieb arbeitet. Die beiden Meßfühler 21 und 30 werden von der Speisespannungsquelle 45 beheizt und werden vom vorbeistreichenden Luft- beziehungsweise Abgasstrom gekühlt. Da ihre Widerstandswerte und das Temperaturverhalten der Widerstandsänderung gleich ist und da an beiden Widerständen der gleiche Durchsatz an Zuluft sowie Abgas stattfindet, ist die an den Widerständen abfallende Spannungsdifferenz unmittelbar ein Maß für den Zustand des Gases. Durch die Mitwirkung der Zuluft an der Verbrennung des Gases wird Sauerstoff in Kohlendioxyd umgewandelt, so daß sich die Wärmeleitfähigkeit des Abgases gegenüber der der Luft ändert. Somit ist die Spannungsdifferenz zwischen den beiden Meßfühlern unmittelbar ein Maß für den Kohlendioxydgehalt des Abgases. Würde der Brenner 28 nicht in Betrieb sein, so wären beide Meßwiderstände nur der Frischluft ausgesetzt und das Spannungsdifferenzsignal wäre Null. Ist somit das eine Gas (das Abgas) nicht reine Luft, sondern enthält es Kohlendioxyd, so wird die Wärmeleitfähigkeit dieses Gases geringer, weil die Wärmeleitfähigkeit von Kohlendioxyd geringer ist als die von Luft. Der Platindraht des Fühlers 30 kühlt sich weniger ab, so daß der elektrische Widerstand größer ist, als wenn er der Luft ausgesetzt wäre. Die Wheatstonesche Brücke 40 ist nicht mehr abgeglichen, die Brückendiagonalspannung ist der C0₂-Konzentration proportional. Mit diesem Spannungssignal kann der Regler 11 die Drehzahl des Ventilators 17 nachstimmen, um so ein optimales Brennstoff-Luftverhältnis einzuregeln. Diese Regelung funktioniert aber nur unter der Annahme, daß sich die Temperatur der Frischluft nicht ändert.

Dies kann aber durchaus der Fall sein, und hierfür ist der erste Kompensationstemperaturfühler 33 vorgesehen. Bei diesem handelt es sich gleichermaßen um einen Platinwiderstand. Dieser Platinwiderstand ist im Frischluftweg angeordnet und gleicht die Einflüsse einer Temperaturänderung der Zuluft auf die Verstimmung der Wheatstoneschen Brücke 40 aus.

Weiterhin könnte es vorteilhaft sein zu berücksichtigen, daß die Wärmequelle nicht immer nur mit Vollast, sondern mit einer sich stetig oder stufenweise ändernden Last betrieben wird. Zum Beispiel im Falle einer außentemperaturabhängigen Steuerung der Wärmelieferung durch die Wärmequelle kann eine sich stetig ändernde Belastung die Folge sein. Hierzu wird zunächst ein bestimmter Brennstoffdurchsatz vorgegeben, also eine bestimmte Öffnung des Brennstoffventils 27. Hierzu muß nun der entsprechende Durchsatz an Frischluft geschaffen werden, um eine stöchiometrische Verbrennung sicherzustellen. Da die Temperatur des Abgases von der Belastung abhängig ist und mit steigender Teillast sinkt, würde die Brücke ebenfalls verstimmt werden. Um diese Eigenschaft zu kompensieren, ist ein zweiter Kompensationstemperaturfühler 32 vorgesehen, aer dem Abgasweg ausgesetzt ist. Der Widerstand 48 dient dem Nullabgleich der Brücke und Sollwertvorgabe der CO₂-Gehaltes, der analog für den 0₂-Gehalt der Zuluft steht.

Bei der beschriebenen Regeleinrichtung wird durch nicht dargestellte Mittel sichergestellt, daß ein bestimmter Luftüberschuß nicht unterschritten werden kann, in diesem Fall könnte es zu einer Störabschaltung der Wärmequelle oder zu einem maximalen Luftüberschuß kommen, beispielsweise könnte in diesem Fall der Ventilator auf maximale Drehzahl verstellt werden.

## Patentansprüche

1. Regeleinrichtung für das Brennstoff-Luftverhältnis einer brennstoffbeheizten Wärmequelle (1) mit einem Meßglied (40) zur Ermittlung eines Ist-Wertes in Abhängigkeit wenigstens der Zuluft, sowie einem Regler (11), der im Abhängigkeit des Ist-Wertes und eines Soll-Wertes von einem SollWertgeber (48) ein Stellglied (17) beaufschlagt zur Regelung der, der Wärmequelle zustömenden Frischluft, dadurch gekennzeichnet, daß das Meßglied aus vier Temperaturfühlern besteht, von denen zwei als eigentliche Meßfühler (21, 30) dem Zuluft (14) und dem Abgasweg (13) der Wärmequelle (1) zugeordnet sind, während die beiden anderen als Temperaturkompensationsfühler (32, 33) für die Temperaturänderungen der zuströmenden Frischluft wie auch des Abgases aufgrund von Belastungsänderungen vorgesehen sind, und daß die Temperaturfühler als Meßwiderstände ausgebildet sind sowie in Zweigen einer Wheatstoneschen Brücke (40) angeordnet sind, wobei jeweils ein Ast (41, 42) von den beiden Meßwiderständen und der andere von den beiden Kompensationswiderständen gebildet ist.

2. Regeleinrichtung nach Anspruch 1, dadurch gekennzeichnet, daß die Meß- und Kompensationsfühler aus gleichen Platindrahtwiderständen gebildet sind.

## Claims

1. An apparatus for automatically controlling the fuel-air ratio of a fuel-firing heat source (1) comprising sensor means (40) for determining an actual value in dependence on at least the supply air, and a controller (11), which in dependence on the actual value and on a set point obtained from a set point generator (48) controls a final control element (17) for the control of the fresh air which is flowing to the heat source, characterized in that the sensor means consist of four temperature sensors, two of which constitute measuring sensors (21, 30), which are associated with the supply air path (14) and with the exhaust gas path (13) of the heat source (1), whereas the two others constitute temperature-compensating sensors (32, 33) for detecting temperature changes of the incoming fesh air and of the exhaust gas resulting from load changes, and that the temperature sensors consist of measuring resistors and are arranged in arms of a Wheatstone bridge (40) having one branch (41, 42) which is constituted by the two measuring resistors and another branch which is constituted by the two compensating resistors.

2. An automatic control apparatus according to claim 1, characterized in that the measuring and compensating resistors are constituted by identical platinum wire resistors.

## Revendications

1. Dispositif régulateur du rapport combustible-air d'une source calorifique (1) chauffée par un combustible, avec un organe (40) pour la mesure d'une valeur effective en fonction d'au moins l'air d'alimentation, ainsi qu'avec un régulateur (11) qui, en fonction de la valeur effective et d'une consigne réglée à l'aide d'un organe (48), agit sur un organe d'exécution (17) pour faire varier le débit d'air alimentant la source calorifique, caractérisé par le fait que l'organe (40) se compose de quatre sondes thermométriques dont deux (21, 30) contrôlent les canalisations d'air (14) et des gaz brûlés (13) de la source calorifique (1), les deux autres étant prévues comme sondes complémentaires (32, 33) surveillant les variations de température de l'air frais et des gaz brûlés, résultant de changement du régime de la source calorifique, et que les sondes thermométriques sont des résistances thermométriques disposées sur les branches d'un pont de Wheatstone (40), l'un des bras (41, 42) comportant les deux résistances thermométriques, et l'autre, les résistances complémentaires.

2. Dispositif régulateur suivant la revendication 1, caractérisé par le fait que les sondes thermométriques et complémentaires sont des résistances à fil de platine.
